# EUROPÄISCHE PATENTSCHRIFT

(11) **EP 0 897 999 B1**
(45) Veröffentlichungstag und Bekanntmachung des Hinweises auf die Patenterteilung: **19.02.2003**
(21) Anmeldenummer: 98110384.9
(22) Anmeldetag: 06.06.1998
(51) Int. Cl.: D01H 13/10

(54) **Verfahren zur berührungslosen Energie- und Signalübertragung an Textilmaschinen, insbesondere Zwirnmaschinen sowie Einrichtung zur Durchführung des Verfahrens**
Method and apparatus for contactless energy and signal transfer in textile machines, in particular in twisting machines
Procédé et appareil pour le transfert sans contact d'energie et de signal dans des machines textiles, en particulier dans des machines de retordage

(30) Priorität: 16.08.1997 DE 19735651
(43) Veröffentlichungstag der Anmeldung: 24.02.1999
(73) Patentinhaber: Volkmann GmbH, 47804 Krefeld (DE)
(72) Erfinder: Schroers, Paul Dipl. Ing., 41751 Viersen (DE); Spix, Guido Dipl. Ing., 41564 Kaarst (DE); Kross, Stefan Dipl. Ing., 41751 Viersen (DE)
(74) Vertreter: Sroka, Peter-Christian, Dipl.-Ing.

(56) Entgegenhaltungen:
- EP-A- 0 374 749
- DE-A- 19 543 522
- GB-A- 1 108 456
- PATENT ABSTRACTS OF JAPAN vol. 1999, no. 7, 31. März 1999 (1999-03-31) & JP 08 250350 A (DAEWOO ELECTRON CO LTD), 27. September 1996 (1996-09-27)

## Beschreibung

Die vorliegende Erfindung betrifft ein Verfahren zur berührungslosen Energie- und Signalübertragung an Textilmaschinen, insbesondere Zwirnmaschinen mit den Merkmalen aus dem Oberbegriff des Patentanspruchs 1, sowie eine Einrichtung zur Durchführung dieses Verfahrens mit den Merkmalen aus dem Oberbegriff des Patentanspruchs 11.

Ein Verfahren sowie eine Einrichtung mit den dort aufgeführten Merkmalen ist bekannt und in DE-C- 1 510 854 für eine Zwirnmaschine beschrieben. Bei der bekannten Einrichtung erfolgt die Energieübertragung zwischen der stationär angeordneten Primärseite und der gleichfalls stationär angeordneten Sekundärseite eines Transformators, wobei zwischen den beiden Transformatorhälften der Fadenballon hindurchläuft. Genauere Angaben zur Ausführung des Transformators sind in dieser Druckschrift nicht angegeben. Die beschriebenen Ausführungsbeispiele zeigen aber, daß der Transformator ausschließlich zur Übertragung kleiner Leistungen geeignet ist. Hierauf deutet schon die Verwendung von Eisen-Spulenkernen bei Übertragungsfrequenzen von mehr 1000 Hz hin. Bei höheren Leistungen, also Leistungen oberhalb 50 W wären die aufgrund der hohen Ummagnetisierungsverluste auftretenden Verlustleistungen ohne aufwendige zusätzliche Kühlungsmaßnahmen nicht mehr abführbar. Ein weiterer Nachteil der bekannten Anordnung besteht darin, daß aufgrund der analogen Steuerung der beschriebenen Funktionseinheiten (Veränderung der Primärspannung des Transformators) mehrere Transformatoreinheiten erforderlich sind, sobald mehrere Funktionseinheiten (z.B. Bremse und Motor) gesteuert werden sollen. Ein weiterer, prinzipieller Nachteil eines analogen Steuerverfahrens besteht darin, daß hochpräzise Steuerungen z.B. genaue Drehzahlsteuerungen von Motoren nicht realisierbar sind, da insbesondere bei großem Luftspalt die Toleranzen von Wicklungsausführung und Luftspalteinstellung mit vertretbarem Aufwand nicht ausreichend genau eingehalten werden können und eine Datenübertragung z.B. durch Sollwertvorgabe nicht möglich ist.

Eine berührungslose Übertragung von Signalen und elektrischer Energie ist auch in EP-0 525 495 A1 beschrieben. Bei dieser bekannten Anordnung wird eine axiale Transformator-Anordnung mit einer Primärwicklung und einer Sekundärwicklung sowie einem Kern aus ferromagnetischem Material verwendet, bei dem zur zusätzlichen, kontaktlosen Übertragung von Wechselsignalen im unmittelbaren Bereich der Primärwicklung und der Sekundärwicklung mindestens ein Sender und mindestens ein Empfänger angeordnet sind, die wechselweise an eine Sender- und an eine Empfangselektronik anschließbar, als flächige Antennen ausgebildet und mit der Primärwicklung, der Sekundärwicklung und/oder dem Kern des Transformators zu einer Baueinheit zusammengefaßt sind.

Dabei können die Primärwicklung und die Sekundärwicklung des Transformators relativ zueinander verdrehbar angeordnet sein. Durch die Verwendung von zwei derartigen, als Axialübertrager aus gebildeten, bekannten Transformatoren wäre es prinzipiell möglich, bei einer Textilmaschine eine Energie- und Signalübertragung von einem ersten stationären Bauteil durch ein drehbares Bauteil hindurch zu einem zweiten stationären Bauteil zu übertragen. Bei den bei Textilmaschinen auftretenden zum Teil sehr hohen Drehzahlen (> 10.000 Upm) läßt sich jedoch keine betriebssichere Konstruktion erzielen. Experimente mit derartigen Anordnungen zeigen immer wieder die technischen Grenzen bedingt durch die mangelnde Fliehkraftfestigkeit des spröden und zur Rißbildung neigenden Ferritmaterials. Dies gilt auch dann, wenn der Transformator als Radialübertrager ausgebildet ist.

Weiterhin erfolgt bei diesen bekannten Anordnungen die Signalübertragung parallel zur Energieübertragung auf getrennten Wegen über zusätzliche Wicklungen oder über, als Antennen ausgebildete, zusätzliche induktive oder kapazitive Koppelelemente. Falls zusätzliche Wicklungen verwendet werden, führt dies zu unerwünscht großem Bauraum. Bei Anordnung von Antennen werden zur Leistungs- und Datenübertragung üblicherweise unterschiedliche Trägerfrequenzen verwendet, daß heißt, die Energieübertragung erfolgt üblicherweise im kHz-Bereich, während die Signalübertragung im MHz-Bereich erfolgt. Der hierzu erforderliche Aufwand an Bauelementen führt zu erhöhten Kosten, die insbesondere bei im Textilmaschinenbau üblichen Vielstellenmaschinen nicht zu vertreten sind.

Auch die DE 41 25 145 A1 betrifft eine Einrichtung zur berührungslosen Übertragung von elektrischer Energie und Wechselsignalen mit einer axialen Transformatoranordnung mit Primär- und Sekundärwicklung und einem Kern aus ferromagnetischem Material, bei der im unmittelbaren Bereich der Primärwicklung und der Sekundärwicklung mindestens ein Sender und ein Empfänger angeordnet sind, die als flächige Antennen ausgebildet sind, wobei Primärwicklung und Sekundärwicklung zusammen mit den zugeordneten Antennen gegeneinander verschiebbar oder verdrehbar ausgebildet sein können. Bezüglich der Verwendung einer derartigen Einrichtung zur Energie- und Signalübertragung an einer Textilmaschine gilt das zur vorgenannten Druckschrift gesagte.

Aus der DE 195 45 220 A1 ist eine Anordnung zum kontaktlosen Übertragen von Signalen zwischen gegeneinander linear bewegbaren Fahrzeugteilen bekannt, die insbesondere zur Übertragung von Energie- und Steuersignalen zwischen der Karosserie eines Fahrzeugs und dem Fahrer- oder Beifahrersitz gedacht ist. Die Anordnung weist einen Übertrager auf, dessen Primär- und Sekundärwicklung in getrennten Schalenkernen liegen, die als aneinander entlanggleitende Schienen ausgebildet sind, welche solche Profile besitzen, daß sie zusammen einen geschlossenen Kreis für den magnetischen Fluß zwischen der Primär- und der Sekundärwicklung bilden. Mit dieser Anordnung ist jedoch eine Energie- und Signalübertragung an einer Textilmaschine durch ein drehbares Bauteil hindurch nicht möglich.

Der Erfindung liegt die Aufgabe zugrunde, ein Verfahren der im Oberbegriff des Patentanspruchs 1 angegebenen Art so auszugestalten, daß über einen Luftspalt hinweg durch den mindestens ein Bauteil bzw. ein Fadenballon bewegt wird, vom ersten stationären Bauteil, z.B. dem Maschinengestell einer Zwirnmaschine, zu dem zweiten stationären Bauteil, z.B. einer Zwirnspindel, elektrische Energie und Signale derart übertragen werden können, daß folgende Bedingungen erfüllt sind:
1) Es können beliebig viele Funktionselemente des von dem bewegten Bauteil umschlossenen zweiten stationären Bauteils gesteuert werden;
2) das bewegte Bauteil kann mit hoher Drehzahl (z.B. mehr als 10.000 Upm) rotieren;
3) es ist eine Energieübertragung mit Leistungen > 50 W über einen relativ großen Luftspalt (> 1 mm) möglich;
4) es ist eine bevorzugt unidirektionale alternativ auch bidirektionale Datenübertragung ohne zusätzliche, als Antennen ausgebildete induktive bzw. kapazitive Koppelelemente möglich.

Die Lösung dieser Aufgabe erfolgt erfindungsgemäß mit den Merkmalen aus dem kennzeichnenden Teil des Patentanspruchs 1. Vorteilhafte Weiterbildungen des Verfahrens sind in den abhängigen Ansprüchen 2 bis 9 beschrieben. Eine Einrichtung

zur Durchführung des erfindungsgemäßen Verfahrens ist Gegenstand des Anspruchs 10. Vorteilhafte Weiterbildungen dieser Einrichtung sind in den abhängigen Ansprüchen 11 bis 19 beschrieben.

Der Grundgedanke der Erfindung besteht darin, Energie und Daten- bzw. Steuersignale mittels eines gemeinsamen Trägersignals zu übertragen, dem die zu übertragenden Signale als Frequenzmodulation aufgeprägt werden, wobei die Auswertung der auftretenden Frequenzsprünge zu einem bitseriellen Datenstrom führt, die zu Datenbytes bzw. -worten zusammengefaßt werden und somit beliebig viele Steuerbefehle und/oder Sollwertvorgaben für beliebig viele Funktionselemente ermöglichen.

Als im zweiten stationären Bauteil angeordnete Funktionselemente kommen außer Fadenbremsen, Zwirnflügelbremsen und dergleichen auch Motoren in Frage, die beispielsweise zum Antrieb von Spinnaggregaten dienen, welche in einer Zwirnspindel innerhalb des vom Fadenballon definierten Raumes angeordnet sind. Derartige Vorrichtungen dienen zur Herstellung eines Zwirns in einem integrierten Spinn-Zwirn-Prozeß und sind beispielsweise in DE 43 31 801 C1 beschrieben.

Die Einrichtung zur Durchführung des erfindungsgemäßen Verfahrens beruht auf der Erkenntnis, daß eine Übertragung der geforderten Leistung nur möglich ist, wenn der verwendete Transformator in ganz besonderer Weise an die vorausgesetzten Bedingungen angepaßt ist. Die Merkmale des zur Durchführung des erfindungsgemäßen Verfahrens geeigneten Transformators sind in Anspruch 10 beschrieben, wobei besonders vorteilhafte Ausführungsformen Gegenstand der abhängigen Ansprüche 11 bis 17 sind. Mit einer derartigen Ausbildung und Anordnung von Primär- und Sekundärteil des Transformators ist es möglich, höhere Leistungen bei minimierter Scheinleistungsaufnahme und geringen Ummagnetisierungsverlusten zu übertragen, ohne daß zusätzliche Kühlmaßnahmen notwendig werden.

Im folgenden werden anhand der beigefügten Zeichnungen Ausführungsbeispiele für das erfindungsgemäße Verfahren sowie Einrichtungen zu dessen Durchführung näher erläutert.

In den Zeichnungen zeigen:
- Figur 1: in einer stark schematisierten Schnittdarstellung eine Zwirnspindel mit geführtem Fadenballon und zwei innerhalb der Zwirnspindel angeordneten Spinnaggregaten, zu denen aus dem Außenraum Energie und Signale übertragen werden;
- Figur 2: in einer Darstellung analog Figur 1, eine Zwirnspindel mit freiem Fadenballon und zwei vom Außenraum her mit Energie und Signalen versorgten Spinnaggregaten;
- Figur 3: im Horizontalschnitt die Ausbildung des Transformators zur Energie- und Signalübertragung bei den Zwirnspindeln nach Figur 1 und 2;
- Figur 4: in einem Prinzipschaltbild die elektrischen Bauelemente der Einrichtung zur Energie- und Signalübertragung bei den Zwirnspindeln nach Figur 1 oder 2;
- Die Figuren 5A bis 5C: erläutern in Zeitdiagrammen ein Ausführungsbeispiel für eine bitserielles Übertragungsverfahren von Signalen mittels Frequenzmodulation.

Figur 1 zeigt in stark schematisierter Darstellung eine Doppeldraht Zwirnspindel 1 der Bauart, wie sie beispielsweise in DE 43 31 801 C1 dargestellt und beschrieben ist.

Die Spindel besitzt ein Außengehäuse 2, in dem eine Spindelrotorscheibe 3 drehbar gelagert ist, die einen Fadenleitkanal 3.1 aufweist und über einen Wirtel 3.4 antreibbar ist. Am Außenumfang der Spindelrotorscheibe 3 ist als Fadenleitelement ein Ballonbegrenzer 3.2 befestigt. In das innere Ende des Fadenleitkanals 3.1 mündet als ein Teil der Spindelhohlachse ein an seinem unteren Ende abgebogenes Fadenführungsrohr 3.3. Oberhalb der Spindelrotorscheibe 3 ist unter Zwischenschalten eines Lagers 8.1 eine Kammer 8 gegen Drehung gesichert gelagert, die vorzugsweise die Form eines Zylinders hat, und einen Boden 8.2, eine Außenwand 8.3 und einen nicht dargestellten abnehmbaren Deckel umfaßt. Innerhalb dieser Kammer 8 sind zwei Rotor-Spinnvorrichtungen R1 und R2 untergebracht, deren Spinnrotoren jeweils von Elektromotoren 4 und 5 angetrieben werden. Die Elektromotoren 4 und 5 sind über Leitungen 4.1. bzw. 5.1 mit einer elektronischen Baugruppe 7 verbunden, die auf dem Boden 8.2 der Kammer 8 angeordnet ist. Die elektronische Baugruppe 7 ist an den Sekundärteil 6.2 eines Transformators 6 angeschlossen, dessen Primärteil 6.1 in der Wand des Außengehäuses 2 fest angeordnet ist.

Es wird darauf hingewiesen, daß in den Figuren 1 und 2 alle für die Speisung und Ansteuerung der Elektromotoren 4 und 5 unwesentlichen Teile der Zwirnspindel weggelassen sind.

Im Betrieb wird den Rotor-Spinnvorrichtungen R1 und R2 in nicht eigens dargestellter Weise aufgelöstes Fasermaterial von außen durch den Fadenballon hindurch zugeführt. Die innerhalb der Spinnrotoren nach dem üblichen Open-End-Verfahren hergestellten Spinnfäden werden aus den oben offenen Spinnrotoren nach oben hin abgezogen und in nicht eigens dargestellter Weise in einem Vereinigungspunkt zusammengeführt, von wo aus sie entsprechend dem Doppeldraht-Prinzip zu einem Zwirn vereinigt werden, indem sie axial durch die Doppeldraht-Zwirnspindel entlang der Spindelachse abgezogen und nach dem Austritt aus dem radial verlaufenden Fadenleitkanal 3.1 unter Bildung eines Fadenballons bis zu einem in der Verlängerung der Spindelhohlachse liegenden, nicht dargestellten Zentrierpunkt abgezogen und von da aus üblicherweise zu einem Fadenaufwickelaggregat weitergeführt werden.

Einzelheiten hierzu sind der DE 43 31 801 C1 zu entnehmen.

In Figur 2 ist eine andere Ausführungsform einer Zwirnspindel dargestellt, die sich von der Ausführungsform nach Figur 1 lediglich dadurch unterscheidet, daß hier mit einem freien Fadenballon gearbeitet wird und somit der mit der Spindelrotorscheibe verbundene Ballonbegrenzer entfällt. In Figur 2 sind die der Ausführungsform nach Figur 1 entsprechenden Bauteile mit den gleichen Bezugsziffern bezeichnet, die jeweils mit einem Apostroph-Strich versehen sind. Bezüglich des Aufbaus der Spindel wird daher auf die Beschreibung zur Figur 1 verwiesen.

In beiden Ausführungsformen wird die elektrische Energie zum Antrieb der Elektromotoren 4 und 5 bzw. 4' und 5' über den Transformator 6 bzw. 6' zugeführt. Weiterhin werden Signale zur Ansteuerung der beiden Elektromotoren ebenfalls über den Transformator 6 bzw. 6' zugeführt. Dies wird weiter unten näher erläutert.

In Figur 3 ist in gegenüber den Figuren 1 und 2 leicht vergrößerter Weise die Anordnung des Transformators 6 an der Zwirnspindel, die hier nur gestrichelt angedeutet ist, dargestellt. Der Primärteil des Transformators 6 ist in der Wand 3.2 des stationären Außengehäuses angeordnet, während der sekundäre Teil 6.2 in der ebenfalls stationären Wand 8.3 der Kammer 8 angeordnet ist. Zwischen diesen beiden stationären Wänden liegt ein Luftspalt 9, dessen Breite so bemessen ist, daß der Fadenballon und bei der Ausführungsform nach Figur 1, auch der Ballonbegrenzer durch ihn hindurchbewegt werden können.

Der Primärteil 6.1 des Transformators 6 besitzt eine Primärwicklung 6.11, die auf einen Spulenkörper 6.13 aufgewickelt ist, sowie einen vorzugsweise als U-Kern oder E-Kern ausgebildeten Ferritkern. Der Sekundärteil besitzt eine Sekundärwicklung 6.21, die auf einen Spulenträger 6.23 aufgewickelt ist, sowie einen vorzugsweise als U-Kern oder als E-Kern ausgebildeten Ferritkern 6.22. Die beiden Kerne sind axial aufeinander ausgerichtet und im Abstand der Breite des Luftspalts 9 voneinander angeordnet. Wie Figur 3 zu entnehmen, sind die beiden Ferritkerne 6.12 und 6.22 im Hinblick auf die Länge ihrer Schenkel und die Ausbildung der Stirnflächen der Schenkel an die Kontur des Luftspalts 9 angepaßt und folgen dessen Krümmung. Der gegenseitige Abstand der äußeren Schenkel jedes der Kerne 6.12 und 6.22 ist um ein mehrfaches (vorzugsweise >4) größer als die Breite, vorzugsweise >2 mm, des Luftspalts 9. Da die zwischen Primär- und Sekundärseite des Transformators 6 rotierende Einheit aus einem elektrisch nicht leitenden Material bestehen muß, besitzt bei der Ausführungsform nach Figur 1 der Ballonbegrenzer 3.2 in dem durch den Transformator 6 hindurchlaufenden Abschnitt ein Fenster 3.21, daß mit einem Kunststoffmaterial verschlossen ist.

Es ist weiterhin aus Figur 3 ersichtlich, daß sowohl am Primärteil 6.1 als auch am Sekundärteil 6.2 die Wicklungen 6.11 bzw. 6.21 so angeordnet sind, daß ihre an den Luftspalt 9 angrenzenden Teile ebenfalls an die Kontur des Luftspalts angepaßt sind und seiner Krümmung folgen. Auf diese Weise sind die Wicklungen 6.11 und 6.22 bis auf den geringst möglichen Abstand an den Luftspalt 9 herangeführt. Darüberhinaus ist die Sekundärwicklung 6.21 noch so ausgebildet, daß ihre vom Luftspalt 9 abgewandten Teile ebenfalls an die Kontur des Luftspalts 9 angepaßt sind und im wesentlichen seiner Krümmung folgen. Dies wird durch einen mit Schrägflächen versehenen Teil 6.24 des Spulenträgers erreicht.

Die Übertragung der elektrischen Energie erfolgt im mittleren Frequenzbereich (10 bis 30 kHz), um akzeptable Baugrößen realisieren zu können. Durch die Verwendung von Ferritkernen wird erreicht, daß die Ummagnetisierungsverluste gering sind, und auch bei höheren Leistungen keine zusätzlichen Kühlmaßnahmen erforderlich sind. Es konnten beispielsweise folgende Leistungsdaten erzielt werden:

| | |
|---|---|
| Breite des Luftspalts | 4,5 mm |
| Wirkungsgrad | 93 % |
| Übertragbare Leistung | ca. 400 - 500 W |
| Benötigte Scheinleistung | ca. 2.500 VA |

Selbstverständlich ist es möglich, bei der Ausbildung des Transformators 6 auf den Spulenkörper als Wicklungsträger zu verzichten, wobei eine vorgefertigte, fixierte Spule unmittelbar durch Vergießen am Kern befestigt wird.

Da über den Transformator 6 außer der zum Antrieb der Elektromotoren 4 und 5 benötigten elektrischen Energie auch Daten zur Sollwertvorgabe des Motorbetriebes übertragen werden sollen, wird im folgenden diese Datenübertragung anhand der Figuren 4, sowie 5A bis 5C erläutert.

Figur 4 zeigt in einem Prinzipschaltbild die Schaltung zur Zuführung der elektrischen Energie, sowie der Signale aus dem Außenraum über den Transformator 6 in den Innenraum der Zwirnspindel 1 bzw. 1'.

Die einzige Wicklung des Primärteils 6.1 des Transformators 6 ist an den Ausgang einer Steuereinheit 10 angeschlossen, der außer der Netzspannung in nicht näher dargestellter Weise Steuersignale (z.B. Start, Stop, Solldrehzahl) zugeführt werden. In dieser Steuereinheit 10 wird dem hier generiertem Trägersignal, das eine Frequenz zwischen 10 und 30 kHz aufweisen kann und das zur Energieübertragung dient, zugeordnet zu den Steuersignalen eine steuersignalspezifische Frequenzmodulation aufgeprägt. Das entstandene frequenzmodulierte Signal wird vom Primärteil 6.1 des Transformators 6 auf den Sekundärteil 6.2 übertragen. Es erfolgen also sowohl die Energieübertragung, als auch die Datenübertragung über die gleiche Wicklung des Primärteils und des Sekundärteils.

Der Sekundärteil 6.2 ist über eine Gleichrichterbrücke 11 und gegebenenfalls eine Spannungsstabilisierung 12 an die Energieeingänge von Bauteilen angeschlossen, die in Figur 4 als "Funktionselement 1" und "Funktionselement N" bezeichnet sind, und im vorliegenden Beispiel durch die beiden Elektromotoren 4 und 5 repräsentiert sind. Selbstverständlich können hier auch noch weitere Funktionselemente der Zwirnspindel angeschlossen sein. Weiterhin ist der Sekundärteil 6.2 des Transformators 6 über einen als Spannungskomparator geschalteten Verstärker 13 an die als "Auswerteelektronik" bezeichnete elektronische Baugruppe 7 im Innern der Kammer 8 der Zwirnspindel angeschlossen. Diese elektronische Baugruppe, die z.B. einen Mikroprozessor enthält, wertet auftretende Frequenzänderungen entsprechend dem nachfolgend beschriebenen Verfahren aus.

Figur 5A zeigt einen möglichen zeitlichen Spannungsverlauf der durch die Steuereinheit 10 generierten frequenzmodulierten Primärspannung/Sekundärspannung. Diese Signale sind im Ausführungsbeispiel als Rechtecksignale ausgebildet. Sie kann jedoch sowohl sinus- als auch rechteckförmig sein. Nach Durchlaufen des als Spannungskomparators geschalteten Verstärkers 13 steht unabhängig von Rechteck- oder Sinusform der eingespeister Spannung eine Rechteckspannung am Eingang der Auswerteelektronik 7 an. Solange keine Daten übertragen werden, liegt an der elektronischen Baueinheit 7 die Versorgungsspannung der Frequenz f_{B} (Basisfrequenz) an. Sobald Daten übertragen werden, wechselt die Frequenz der Versorgungsspannung entsprechend dem zu übertragenden Bitmuster zwischen der Basisfrequenz f_{B} und einer zweiten Frequenz f_{O} (Offset-Frequenz). Diese durch die elektronische Baueinheit detektierten Frequenzsprünge sind in Figur 5B dargestellt. In der elektronischen Baueinheit 7 werden die Frequenzänderungen wie Pegeländerungen bei asynchronen Übertragungsverfahren ausgewertet. Die Interpretation der Signale in der Auswerteelektronik ist in Figur 5C dargestellt. Zur Übertragung eines High-Pegels (Bit = 1) wird die Frequenz f_{B} und zur Übertragung eines Low-Pegels (Bit = 0) die Frequenz f_{O} eingespeist. Dabei kann die Frequenz f_{O} wahlweise größer oder kleiner als die Basis-Frequenz f_{B} sein, wobei die Frequenz/Pegelzuordnung natürlich bei Steuereinheit 10 und Auswerteeinheit 7 in gleicher Weise interpretiert bzw. ausgewertet werden muß. Ein High-Low-Flankenwechsel wird als Startbit interpretiert.

In den Figuren 5A bis 5C ist ein Verfahren dargestellt, bei dem der Frequenzwechsel innerhalb einer Periodendauer der eingespeisten Wechselspannung ausgewertet wird. Natürlich können auch ganzzahlige Periodenanzahlen N zur Detektion des Frequenzwechsels vereinbart bzw. definiert werden, um die Störsicherheit des Verfahrens z.B. durch Mittelwertbildung zu erhöhen. In einer weiteren Variante kann auch eine unterschiedliche ganzzahlige Anzahl aufeinanderfolgender Impulse gleicher Frequenz vereinbart bzw. definiert werden, wobei die Anzahl N und M für die beiden Frequenzen derart unterschiedlich gewählt sein kann, daß sich annähernd gleiche Zeiten für die Übertragung von Low- und High-Pegeln ergeben (dies kommt dem üblichen asynchronen Übertragungsverfahren am nächsten). Aufgrund der unvermeidlichen Störsignale einer derartigen Übertragungsstrecke ist es bei allen vorgenannten Varianten sinnvoll, durch die Auswerteelektronik Flankenwechsel ausschließlich in derartigen Zeitfenstern auszuwerten, die den vereinbarten Periodendauern von Basis- und Offset-Frequenz entsprechen.

Bei dem in Figur 5C dargestellten Auswerteverfahren wird ein 10-Bit-Rahmen (ein Startbit, 8 Datenbits und ein Stopbit) verwendet. Die übertragenen Bits werden durch die Auswerteelektronik zu einem Datenwort (Byte) zusammengefaßt. Natürlich können die Bits auch zu Datenstrukturen bestehend aus einer beliebigen Anzahl Datenbytes zusammengefaßt werden. Mit diesem Verfahren sind bei definierten Datenstrukturen beliebig viele, unterschiedliche Sollwertgrößen bzw. Steuerbefehle übertragbar. Ein übertragener Datenblock kann in bekannter Weise durch Prüfsummenbildung (z.B. CRC-Check) gesichert werden, so daß Übertragungsfehler erkannt und durch die Auswerteelektronk berücksichtigt werden können. Übertragungsfehler führen hierbei zum Stillstand der angesteuerten Motoren. Dies kann wiederum durch einfache Sensoren außerhalb der rotierenden Geräteeinheit detektiert werden.

Alternativ kann die Auswerteelektronik eine Modulation der Stromaufnahme hervorrufen, die durch Stromsensoren im Umrichter der primärseitigen Energieeinspeisung ausgewertet wird. Die fehlerfreie Datenübertragung kann somit quittiert werden.

Bei Einsatz derartiger Stromsensoren können in einer weiteren Variante der Erfindung auch beliebige Datenblöcke durch Strom-Modulation übertragen und detektiert werden, so daß auch eine bidirektionale Datenübertragung möglich wird.

## Patentansprüche

1. Verfahren zur berührungslosen Energie- und Signalübertragung an Textilmaschinen, insbesondere Zwirnmaschinen von einem ersten stationären Bauteil über einen Luftspalt vorgegebener Breite zu einem zweiten stationären Bauteil, wobei durch den Luftspalt minddestens ein Bauteil oder Gegenstand aus elektrisch nicht leitendem Material bewegt wird, insbesondere vom Maschinengestell einer Zwirnmaschine zu einer Zwirnspindel, durch den in einem Luftspalt rotierenden Fadenballon hindurch, bei welchem ein Wechselspannungssignal mit einer Frequenz von mindestens 10 kHz durch induktive Übertragung über einen Transformator übertragen wird, dessen Primärseite am ersten Bauteil und dessen Sekundärseite am zweiten Bauteil angeordnet ist, wobei sich zwischen Primärteil und Sekundärteil ein Luftspalt befindet, **dadurch gekennzeichnet, daß** ein Transformator mit nur einem Wicklungspaar verwendet wird, über welches Energie und Signale mittels eines gemeinsamen Trägersignals übertragen werden, wobei das Trägersignal selbst zur Energieübertragung dient, während die zu übertragenden Signale im Trägersignal als Frequenzmodulation derart aufgeprägt werden, daß das Trägersignal zwischen zwei einen festen vorgegebenen Abstand aufweisenden Frequenzwerten springt und Frequenzsprünge sekundärseifig als bitserielle Signale ausgewertet werden, aus denen Steuersignale erzeugt werden.

2. Verfahren nach Anspruch 1, **dadurch gekennzeichnet, daß** die Frequenzsprünge des Trägersignals innerhalb einer Periodendauer des Trägersignals ausgewertet werden.

3. Verfahren nach Anspruch 1, **dadurch gekennzeichnet, daß** die Frequenzsprünge dem Trägersignal mit einer vorgegebenen Anzahl von Perioden aufgeprägt und innerhalb der Dauer dieser Perioden ausgewertet werden.

4. Verfahren nach Anspruch 3, **dadurch gekennzeichnet, daß** die Anzahl von Perioden, mit denen die Frequenzsprünge dem Trägersignal aufgeprägt werden, für die beiden vorgegebenen Frequenzwerte die gleiche ist.

5. Verfahren nach Anspruch 3, **dadurch gekennzeichnet, daß** die Anzahl von Perioden, mit denen die Frequenzsprünge dem Trägersignal aufgeprägt werden, für die beiden vorgegebenen Frequenzwerte unterschiedlich ist.

6. Verfahren nach Anspruch 5, **dadurch gekennzeichnet, daß** die Anzahl von Perioden, mit denen die Frequenzsprünge dem Trägersignal aufgeprägt werden, für die beiden vorgegebenen Frequenzwerte derart unterschiedlich gewählt wird, daß sich annähernd gleiche Zeiten für die Übertragung der beiden Frequenzwerte ergeben.

7. Verfahren nach einem der Ansprüch 2 bis 6, **dadurch gekennzeichnet, daß** die übertragenen Bits bei der Auswertung zu Datenworten bzw. -blöcken zusammengefaßt werden.

8. Verfahren nach Anspruch 7, **dadurch gekennzeichnet, daß** die Datenworte bzw. -blöcke durch Prüfsummenbildung gesichert werden und beim Erkennen eines Übertragungsfehlers Schaltvorgänge ausgelöst oder unterbunden und/oder Alarmsignale ausgelöst werden.

9. Verfahren nach Anspruch 8, **dadurch gekennzeichnet, daß** die Stromaufnahme der Energieeinspeisung überwacht und Stromänderungen zur Erzeugung von Quittungssignalen ausgewertet werden.

10. Einrichtung zur Durchführung des Verfahrens nach einem der Ansprüche 1 bis 9 an einer Anlage mit mindestens einem, im wesentlichen zylindrisch ausgebildeten ersten stationären Bauteil, insbesondere dem Außengehäuse einer Zwirnspindel und mindestens einem zweiten stationären Bauteil, das mindestens einen Teil der Innenseite des ersten Bauteils in einem vorgegebenen, einen Luftspalt definierenden Abstand gegenüberliegt, insbesondere dem Innengehäuse einer Zwirnspindel, wobei durch den Luftspalt mindestens ein Gegenstand aus elektrisch nicht leitendem Material, insbesondere ein Fadenballon bewegbar ist, die einen Transformator aufweist, dessen Primärteil am ersten Bauteil angeordnet ist, und dessen Sekundärteil am zweiten Bauteil angeordnet ist, wobei Primärteil und Sekundärteil jeweils eine auf einem Kern angeordnete Wicklung aufweisen und axial aufeinander ausgerichtet, in radialer Richtung zum zweiten Bauteil im Abtand der Breite des Luftspalts einander gegenüberliegen, und der Primärteil an einen Wechselstromgenerator angeschlossen ist, während der Sekundärteil mit im zweiten Bauteil angeordneten elektrischen Einrichtungen verbunden ist, **dadurch gekennzeichnet, daß** die beiden Kerne (6.12, 6.22) des Transformators (6) an ihren einander gegenüberliegenden Seiten, insbesondere den einander gegenüberliegenden Stirnflächen ihrer Schenkel an die Kontur.des Luftspalts (9), insbesondere an seinem Krümmungsradius angepaßt sind, und der gegenseitige Abstand der beiden Schenkel jeweils eines Kerns (6.12, 6.22) um ein mehrfaches größer ist, als die Breite des Luftspalts (9).

11. Einrichtung nach Anspruch 10, **dadurch gekennzeichnet, daß** an jedem der beiden Kerne (6.12, 6.22) des Transformators (6) die an den Luftspalt (9) angrenzenden Teile der Wicklung (6.11, 6.21) an die Kontur des Luftspalts (9), insbesondere an seinem Krümmungsradius angepaßt und auf der ganzen Breite des Kerns bis auf den geringsmöglichen Abstand an den Luftspalt herangeführt sind.

12. Einrichtung nach Anspruch 11, **dadurch gekennzeichnet, daß** die vom Luftspalt (9) abgewandten Teile von Kern und Wicklung des Transformators (6) an die Kontur des Luftspalts (9), insbesondere an seinem Krümmungsradius angepaßt sind.

13. Einrichtung nach Anspruch 12, **dadurch gekennzeichnet, daß** der Luftspalt > 2 mm beträgt.

14. Einrichtung nach Anspruch 12, **dadurch gekennzeichnet, daß** die Kerne U- oder E-Form haben.

15. Einrichtung nach Anspruch 13 oder 14, **dadurch gekennzeichnet, daß** der Schenkelabstand > 4 x Luftspalt ist.

16. Einrichtung nach Anspruch 13, **dadurch gekennzeichnet, daß** der Krümmungsradius zwischen 40 - 100 mm liegt.

17. Einrichtung nach Anspruch 10, **dadurch gekennzeichnet, daß** die beiden Kerne (6.12, 6.22) des Transformators (6) als Ferritkerne ausgebildet sind.

18. Einrichtung nach einem der Ansprüche 10 bis 17, **gekennzeichnet durch** eine an dem Sekundärteil (6.2) des Transformators (6) angeschlossene Auswerteelektronik (7) zur Erzeugung der Steuersignale, die z.B. einen Mikroprozessor enthält und an welche im zweiten stationären Bauteil angeordnete Funktionselemente (4, 5) angeschlossen sind.

19. Einrichtung nach Anspruch 18, **dadurch gekennzeichnet, daß** die Funktionselemente Elektromotoren (4, 5) sind, die innerhalb einer Zwirnspindel angeordnete Rotor-Spinnvorrichtungen (R1, R2) antreiben.

## Claims

1. A process for the contactless transmission of energy and signals to textile machines, in particular twisting machines, from a first stationary component over an air gap of predetermined width to a second stationary component, with at least one component or object of electrically non-conductive material being moved through the air gap, in particular from the machine frame of a twisting machine to a twisting spindle, through the balloon of thread rotating in the air gap, in which process an a.c. voltage signal having a frequency of at least 10 kHz is transmitted by inductive transmission via a transformer whereof the primary side is arranged on the first component and whereof the secondary side is arranged on the second component, there being an air gap between the primary part and the secondary part, **characterised in that** a transformer having only one pair of windings is used, via which energy and signals are transmitted by means of a common carrier signal, with the carrier signal itself serving to transmit energy, while the signals to be transmitted are impressed on the carrier signal in the form of frequency modulation such that the carrier signal jumps between two frequency values at a fixed predetermined spacing, and frequency jumps are evaluated on the secondary side as bit-serial signals from which control signals are generated.

2. A process according to Claim 1, **characterised in that** the frequency jumps of the carrier signal are evaluated within the duration of a period of the carrier signal.

3. A process according to Claim 1, **characterised in that** the frequency jumps are impressed on the carrier signal with a predetermined number of periods and are evaluated within the duration of these periods.

4. A process according to Claim 3, **characterised in that** the number of periods with which the frequency jumps are impressed on the carrier signal is the same for the two predetermined frequency values.

5. A process according to Claim 3, **characterised in that** the number of periods with which the frequency jumps are impressed on the carrier signal is different for the two predetermined frequency values.

6. A process according to Claim 5, **characterised in that** the number of periods with which the frequency jumps are impressed on the carrier signal is selected to be different for the two predetermined frequency values in such a way that approximately the same times result for transmission of the two frequency values.

7. A process according to one of Claims 2 to 6, **characterised in that** the transmitted bits are grouped together into data words or blocks on evaluation.

8. A process according to Claim 7, **characterised in that** the data words or blocks are secured by check sum formation, and if a transmission error is detected switching procedures are triggered or suppressed and/or alarm signals are triggered.

9. A process according to Claim 8, **characterised in that** the power consumption of the energy supplied is monitored, and changes in current are evaluated in order to generate acknowledgement signals.

10. A device for carrying out the process according to one of Claims 1 to 9 in a system having at least one substantially cylindrical first stationary component, in particular the outer housing of a twisting spindle, and at least one second stationary component which lies opposite at least part of the inside of the first component at a predetermined spacing defining an air gap, in particular the inner housing of a twisting spindle, with at least one object of electrically non-conductive material, in particular a balloon of thread, being movable through the air gap, the device having a transformer whereof the primary part is arranged on the first component and whereof the secondary part is arranged on the second component, with the primary part and the secondary part each having a winding arranged on a core and lying opposite one another in axial alignment with respect to one another, in the radial direction with respect to the second component spaced by the width of the air gap, and the primary part being connected to an a.c. generator, while the secondary part is connected to electrical devices arranged in the second component, **characterised in that** the two cores (6.12, 6.22) of the transformer (6) are matched on their mutually opposing sides, in particular the mutually opposing end faces of their limbs, to the contour of the air gap (9), in particular to its radius of curvature, and the mutual spacing of the two limbs of each core (6.12, 6.22) is larger by a multiple than the width of the air gap (9).

11. A device according to Claim 10, **characterised in that** on each of the two cores (6.12, 6.22) of the transformer (6) the parts of the winding (6.11, 6.21) adjacent to the air gap (9) are matched to the contour of the air gap (9), in particular to its radius of curvature, and are brought up to the air gap, leaving only the smallest possible spacing, over the entire width of the core.

12. A device according to Claim 11, **characterised in that** the parts of the core and the winding of the transformer (6) which are remote from the air gap (9) are matched to the contour of the air gap (9), in particular to its radius of curvature.

13. A device according to Claim 12, **characterised in that** the air gap > 2 mm.

14. A device according to Claim 12, **characterised in that** the cores are U-shaped or E-shaped.

15. A device according to Claim 13 or 14, **characterised in that** the spacing between the limbs > 4 times the air gap.

16. A device according to Claim 13, **characterised in that** the radius of curvature is between 40 and 100 mm.

17. A device according to Claim 10, **characterised in that** the two cores (6.12, 6.22) of the transformer (6) are constructed as ferrite cores.

18. A device according to one of Claims 10 to 17, **characterised by** evaluation electronics (7) connected to the secondary part (6.2) of the transformer (6), for generating the control signals, the evaluation electronics (7) containing for example a microprocessor and having connected thereto functional elements (4, 5) arranged in the second stationary component.

19. A device according to Claim 18, **characterised in that** the functional elements are electric motors (4, 5) which drive rotor spinning devices (R1, R2) arranged inside a twisting spindle.

## Revendications

1. Procédé de transmission sans contact d'énergie et de signaux dans des machines textiles, en particulier des retordeuses, d'un premier élément fixe à un deuxième élément fixe par un intervalle d'air de largeur fixée, au moins un élément ou objet en matière non conductrice étant mû à travers l'intervalle d'air, en particulier du bâti d'une retordeuse à une broche de retordage, à travers le ballon de fil tournant dans un intervalle d'air, dans lequel un signal de tension alternative ayant une fréquence d'au moins 10 kHz est transmis par transmission inductive par un transformateur dont le côté primaire est placé sur le premier élément et le côté secondaire placé sur le deuxième élément, un intervalle d'air se trouvant entre le côté primaire et le côté secondaire, **caractérisé par le fait qu'**il est utilisé un transformateur ayant une seule paire d'enroulements par laquelle de l'énergie et des signaux sont transmis au moyen d'un signal porteur commun, le signal porteur lui-même servant à la transmission d'énergie, tandis que les signaux à transmettre sont gravés dans le signal porteur sous forme de modulation de fréquence de façon telle que le signal porteur saute entre deux valeurs de fréquence présentant une distance fixe donnée et les sauts de fréquence sont exploités du côté secondaire sous forme de signaux série à partir desquels sont produits des signaux de commande.

2. Procédé selon la revendication 1, **caractérisé par le fait que** les sauts de fréquence du signal porteur sont exploités en une durée de période du signal porteur.

3. Procédé selon la revendication 1, **caractérisé par le fait que** les sauts de fréquence sont gravés dans le signal porteur avec un nombre donné de périodes et exploités pendant la durée de ces périodes.

4. Procédé selon la revendication 3, **caractérisé par le fait que** le nombre de périodes avec lesquelles les sauts de fréquence sont gravés dans le signal porteur est le même pour les deux valeurs de fréquence données.

5. Procédé selon la revendication 3, **caractérisé par le fait que** le nombre de périodes avec lesquelles les sauts de fréquence sont gravés dans le signal porteur est différent pour les deux valeurs de fréquence données.

6. Procédé selon la revendication 5, **caractérisé par le fait que** le nombre de périodes avec lesquelles les sauts de fréquence sont gravés dans le signal porteur est choisi différent pour les deux valeurs de fréquence données de façon telle qu'on ait approximativement les mêmes temps de transmission des deux valeurs de fréquence.

7. Procédé selon l'une des revendications 2 à 6, **caractérisé par le fait que** les bits transmis sont regroupés lors de l'exploitation en mots ou blocs de données.

8. Procédé selon la revendication 7, **caractérisé par le fait que** les mots ou blocs de données sont assurés par formation de somme de contrôle, et lors de la détection d'une erreur de transmission, des processus de commutation sont déclenchés ou interrompus et/ou des signaux d'alarme sont déclenchés.

9. Procédé selon la revendication 8, **caractérisé par le fait que** le courant absorbé par l'alimentation en énergie est contrôlé et les variations de courant sont exploitées pour la production de signaux d'accusé de réception.

10. Dispositif pour la mise en oeuvre du procédé selon l'une des revendications 1 à 9 sur une installation comportant au moins un premier élément fixe sensiblement cylindrique, en particulier l'enveloppe extérieure d'une broche de retordage, et au moins un deuxième élément fixe qui est en face d'au moins une partie du côté intérieur du premier élément à une distance donnée définissant un intervalle d'air, en particulier l'enveloppe intérieure d'une broche de retordage, dans l'intervalle d'air étant mobile au moins un objet en matière non conductrice, en particulier un ballon de fil, lequel dispositif présente un transformateur dont la partie primaire est placée sur le premier élément et la partie secondaire placée sur le deuxième élément, la partie primaire et la partie secondaire présentant chacune un enroulement placé sur un noyau et étant alignées axialement et se faisant face dans la direction radiale du deuxième élément à une distance égale à la largeur de l'intervalle d'air, et la partie primaire étant reliée à un alternateur, tandis que la partie secondaire est reliée à des dispositifs électriques placés dans le deuxième élément, **caractérisé par le fait que** les deux noyaux (6.12, 6.22) du transformateur (6) sont, sur leurs côtés en regard, en particulier sur les faces frontales en regard de leurs colonnes, adaptés au contour de l'intervalle d'air (9), en particulier à son rayon de courbure, et la distance entre les deux colonnes de chaque noyau (6.12, 6.22) est beaucoup grande que la largeur de l'intervalle d'air (9).

11. Dispositif selon la revendication 10, **caractérisé par le fait que** sur chacun des deux noyaux (6.12, 6.22) du transformateur (6), les parties de l'enroulement (6.11, 6.21) contiguës à l'intervalle d'air (9) sont adaptées au contour de l'intervalle d'air (9), en particulier à son rayon de courbure, et, sur toute la largeur du noyau, sont approchées à la plus petite distance possible de l'intervalle d'air.

12. Dispositif selon la revendication 11, **caractérisé par le fait que** les parties du noyau et de l'enroulement du transformateur (6) opposées à l'intervalle d'air (9) sont adaptées au contour de l'intervalle d'air (9), en particulier à son rayon de courbure.

13. Dispositif selon la revendication 12, **caractérisé par le fait que** l'intervalle d'air est supérieur à 2 mm.

14. Dispositif selon la revendication 12, **caractérisé par le fait que** les noyaux sont en forme de U ou de E.

15. Dispositif selon l'une des revendications 13 et 14, **caractérisé par le fait que** la distance des colonnes est supérieure à quatre fois l'intervalle d'air.

16. Dispositif selon la revendication 13, **caractérisé par le fait que** le rayon de courbure est compris entre 40 et 100 mm.

17. Dispositif selon la revendication 10, **caractérisé par le fait que** les deux noyaux (6.12, 6.22) du transformateur (6) sont des noyaux de ferrite.

18. Dispositif selon l'une des revendications 10 à 17, **caractérisé par** un dispositif électronique d'exploitation (7) relié à la partie secondaire (6.2) du transformateur (6) et destiné à produire des signaux de commande, et qui contient par exemple un microprocesseur et auquel sont reliés des éléments fonctionnels (4, 5) placés dans le deuxième élément fixe.

19. Dispositif selon la revendication 18, **caractérisé par le fait que** les éléments fonctionnels sont des moteurs électriques (4, 5) qui entraînent des dispositifs de filage à rotors (R1, R2) placés à l'intérieur dune broche de retordage.
